# EUROPÄISCHE PATENTSCHRIFT

(11) **EP 1 693 510 B1**
(45) Veröffentlichungstag und Bekanntmachung des Hinweises auf die Patenterteilung: **13.02.2008**
(21) Anmeldenummer: 05110676.3
(22) Anmeldetag: 14.11.2005
(51) Int. Cl.: D21G 1/00

(54) **Heizwalze**
Heating roll
Rouleau chauffant

(30) Priorität: 21.02.2005 DE 102005007836
(43) Veröffentlichungstag der Anmeldung: 23.08.2006
(73) Patentinhaber: Voith Patent GmbH, 89522 Heidenheim (DE)
(72) Erfinder: Deitel, Martin, 59069 Hamm (DE)
(74) Vertreter: Kunze, Klaus

(56) Entgegenhaltungen:
- EP-A- 1 094 153
- EP-A- 1 529 878
- DE-A1- 3 304 076
- DE-A1- 10 207 505

## Beschreibung

Die Erfindung betrifft eine Heizwalze zur Behandlung einer Papier-, Karton-, Tissue-oder einer anderen Faserstoffbahn in einer Maschine zur Herstellung und/oder Veredlung derselben mit einem, um eine zentrale Längsachse drehbaren Walzenkörper, welcher mehrere periphere, achsparallele Bohrungen für die Durchleitung eines Wärmeträgermediums aufweist.

Wegen der enormen Masse und der Länge derartiger Walzen stellen sich hier schnell Unwuchten ein, die die Funktion stark beeinträchtigen.

Daher werden diese Walzen über Ausgleichsgewichte ausgewuchtet. Diese werden in der Regel an den Walzenenden angebracht.

Um auch den Walzenmittenbereich beeinflussen zu können, werden bei der in der DE 10207505 A1 beschriebenen Lösung zusätzliche Bohrungen zur Aufnahme von Ausgleichsgewichten in den Walzenkörper eingebracht.

Diese Lösungen sind jedoch nicht befriedigend bzw. aufwändig

Die Aufgabe der Erfindung ist es daher, eine einfache Möglichkeit zur Korrektur der Masseverteilung in der Heizwalze zu schaffen.

Erfindungsgemäß wurde die Aufgabe dadurch gelöst, dass sich zumindest in einer Bohrung ein Ausgleichsgewicht befindet, welches sich wenigstens über einen Längsabschnitt des Walzenkörpers erstreckt und zumindest einen Kanal für die Durchleitung des Wärmeträgermediums besitzt.

Dadurch, dass die erforderlichen Ausgleichsgewichte lediglich in die bereits vorhandenen Bohrungen für das Wärmeträgermedium eingeführt werden müssen, vermindert sich der Aufwand erheblich.

Um die Beeinflussbarkeit möglichst umfassend zu gestalten, sollten die Bohrungen vorzugsweise gleichmäßig über den Umfang des Walzenkörpers verteilt sein.

Dabei ist es auch vorteilhaft, wenn die Bohrungen den gleichen radialen Abstand von der Längsachse des Walzenkörpers haben.

Zur Beeinflussung der Masseverteilung ausschließlich im Walzenmittenbereich sollte sich zumindest ein Ausgleichsgewicht über den Walzenmittenbereich erstrecken.

Zur Beeinflussung der Masseverteilung ausschließlich in einem Walzenendbereich sollte sich zumindest ein Ausgleichsgewicht über den entsprechenden Walzenendbereich erstrecken.

Zur Beeinflussung der Masseverteilung ausschließlich im Walzenmittenbereich und einem Walzenendbereich sollte sich zumindest ein Ausgleichsgewicht über den Walzenmittenbereich und den entsprechenden Walzenendbereich erstrecken.

Zur Beeinflussung der Masseverteilung über den gesamten Walzenkörper sollte sich zumindest ein Ausgleichsgewicht annähernd über den gesamten Walzenkörper erstrecken.

Je nach Umfang und Lage der Unwucht der Heizwalze kann so die Lage und Ausdehnung der Ausgleichsgewichte festgelegt werden.

Falls die Masseverteilung eines Ausgleichsgewichtes in Längsrichtung der Bohrung und damit auch die vom Ausgleichsgewicht ausgehende Korrektur der Masseverteilung variiert werden soll, so kann dies relativ einfach über zumindest ein Ausgleichsgewicht erfolgen, welches in Längsrichtung eine sich ändernde Querschnittsfläche aufweist.

Zur Vereinfachung des Aufbaus der Ausgleichsgewichte kann es aber auch vorteilhaft sein, wenn diese in Längsrichtung eine gleichbleibende oder wenigstens gleichgroße Querschnittsfläche aufweisen.

Um in diesem Fall die Korrektur der Masseverteilung in Längsrichtung der Bohrung variieren zu können, sollte sich die spezifische Masse des Ausgleichsgewichtes entlang der Längsachse vorzugsweise abschnittsweise ändern. Dies bedeutet, dass das entsprechende Ausgleichsgewicht aus mehreren Längsabschnitten aus unterschiedlichem Material besteht.

Im Interesse eines guten Wärmeübergang vom Wärmeträgermedium an den Walzenkörper, sollten die Kanäle teilweise von der Innenwand der Bohrung begrenzt werden.

Dabei ergibt sich eine weitere Verbesserung des Wärmeübergangs, wenn die Kanäle derart gestaltet sind, dass sich an der Innenwand der Bohrung eine höhere Fliessgeschwindigkeit und/oder eine turbulente Strömung des Wärmeträgermediums ergibt.

Nachfolgend soll die Erfindung an mehreren Ausführungsbeispiel näher erläutert werden. In der beigefügten Zeichnung zeigt:
- Figur 1-3:: Ausgleichsgewichte 4 mit unterschiedlichen spezifischen Massen,
- Figur 4-6:: Ausgleichsgewichte 4 mit erhöhtem Wärmeübergang zum Walzenkörper 2 und
- Figur 7:: einen Querschnitt durch eine Heizwalze 1.

Die Heizwalze 1 gemäß Figur 7 besteht aus einem, um eine zentrale Längsachse 5 drehbaren, zylindrischen Walzenkörper 2.

Der Walzenkörper 2 besitzt gleichmäßig über den Walzenumfang verteilt angeordnete, periphere und achsparallel verlaufende Bohrungen 3. Diese Bohrungen 3 haben den gleichen radialen Abstand zur Längsachse 5 und dienen der Durchleitung des Wärmeträgermediums.

Der Walzenkörper 2 besitzt beidseitig je eine Seitenscheiben 9 mit Achszapfen 10 zur Lagerung in einem Walzenständer.

Das Wärmeträgermedium wird hier beispielhaft durch den gleichen Achszapfen 10 zu und abgeführt. Dabei gelangt das Wärmeträgermedium über eine Seitenscheibe 9 durch die Bohrungen 3 zum anderen Ende und über die anliegende Seitenscheibe 9 durch das Innere des Walzenkörpers 2 wieder zum gegenüberliegenden Achszapfen 10 zurück.

Das Wärmeträgermedium ist vorzugsweise flüssig und hier Öl.

Um das Laufverhalten der Heizwalze 1 korrigieren zu können, werden zum Auswuchten ein oder mehrere Ausgleichsgewichte 4 in die Bohrungen 3 geführt.

Hierzu muss die Heizwalze 1 nicht ausgebaut werden, da die Ausgleichsgewichte 4 nur durch die Seitenscheibe 9 an die entsprechende Stelle in der jeweiligen Bohrung 3 geschoben werden brauchen. Anschließend muss die Einführöffnung in der Seitenscheibe 9 lediglich wieder verschlossen werden.

Entsprechend der Größe und Lage der Unwucht erstrecken sich die Ausgleichsgewichte 4 über den gesamten Walzenkörper 2 oder nur einen Teil davon. Außerdem können in bestimmten Umfangsektoren mehr und/oder schwere Ausgleichsgesichte 4 in die dort vorhandenen Bohrungen 3 eingesetzt werden.

Eine Variation des Gewichts der Ausgleichsgewichte 4 ist über deren Konstruktion und/oder Material möglich.

Damit die Ausgleichsgewichte 4 dennoch einen Fluss des Wärmeträgermediums ermöglichen können, besitzen diese mehrere Kanäle 8. Dabei werden die Kanäle 8 teilweise von der Innenwand der Bohrung 3 begrenzt.

Durch den direkten Kontakt des Wärmeträgermediums mit der Innenwand verbessert sich der Wärmeübergang, so dass es zu keiner wesentlichen Beeinträchtigung der Heizleistung der Heizwalze 1 kommt.

Die in den Bohrungen 3 vorhandenen Ausgleichsgewichte 4 bestehen bei den, in den Figuren 1 bis 6 gezeigten Ausführungen aus einem im wesentlichen zylindrischen Grundkörper 6 und an dessen Umfang angebrachten Stegen 7. Die Stege 7 dienen zur Lagefixierung des Grundkörpers 6 in der Bohrung 3 und erlauben gleichzeitig die Gestaltung von längs durch das Ausgleichsgewicht 4 verlaufenden Kanälen 8 für das Wärmeträgermedium.

Die Stege 7 können dabei, wie in Figur 1 dargestellt, gekrümmt oder gemäß dem Querschnitt in Figur 2 sowie dem Längsschnitt in Figur 3 achsparallel verlaufen.

Bei den Ausführungen gemäß den Figuren 1 und 3 ist die Querschnittsfläche in Längsrichtung konstant.

Um dennoch einzelne Abschnitte des Ausgleichsgewichtes 4 schwerer oder leichter gestalten zu können, besteht das Ausgleichsgewicht 4 aus mehreren Teilabschnitten 11. Diese Teilabschnitte 11 sind axial nebeneinander angeordnet und bestehen aus Materialien unterschiedlicher spezifischer Masse.

Um den Wärmeübergang zur Innenwand der Bohrungen 3 noch weiter verbessern zu können, wird durch die, in den Figuren 4a+b,5 und 6 gezeigten Gestaltungsmöglichkeiten für die Kanäle 8 die Fließgeschwindigkeit des Wärmeträgermediums durch die Bildung von mehr kleineren Kanälen 8 erhöht. Während die Figuren 4a, 5 und 6 eine Längsansicht zeigen, ist in Figur 4b ein Querschnitt dargestellt.

Außerdem werden durch einen gekrümmten Verlauf der Kanäle 8 und/oder deren unregelmäßige Gestaltung turbulente Strömungen des Wärmeträgermediums erzeugt, die ebenfalls den Wärmeübergang zum Walzenkörper 2 verbessern.

## Patentansprüche

1. Heizwalze (1) zur Behandlung einer Papier-, Karton-, Tissue- oder einer anderen Faserstoffbahn in einer Maschine zur Herstellung und/oder Veredlung derselben mit einem, um eine zentrale Längsachse (5) drehbaren Walzenkörper (2), welcher mehrere periphere, achsparallele Bohrungen (3) für die Durchleitung eines Wärmeträgermediums aufweist, **dadurch gekennzeichnet, dass**
sich zumindest in einer Bohrung (3) ein Ausgleichsgewicht (4) befindet, welches sich wenigstens über einen Längsabschnitt des Walzenkörpers (2) erstreckt und zumindest einen Kanal (8) für die Durchleitung des Wärmeträgermediums besitzt.

2. Heizwalze (1) nach Anspruch 1, **dadurch gekennzeichnet, dass**
die Bohrungen (3) vorzugsweise gleichmäßig über den Umfang des Walzenkörpers (2) verteilt sind.

3. Heizwalze (1) nach Anspruch 1 oder 2, **dadurch gekennzeichnet, dass**
die Bohrungen (3) den gleichen radialen Abstand von der Längsachse (5) des Walzenkörpers (2) haben.

4. Heizwalze (1) nach einem der vorhergehenden Ansprüche, **dadurch gekennzeichnet, dass**
sich zumindest ein Ausgleichsgewicht (4) über den Walzenmittenbereich erstreckt.

5. Heizwalze (1) nach einem der vorhergehenden Ansprüche, **dadurch gekennzeichnet, dass**
sich zumindest ein Ausgleichsgewicht (4) über einen Walzenendbereich erstreckt.

6. Heizwalze (1) nach einem der vorhergehenden Ansprüche, **dadurch gekennzeichnet, dass**
sich zumindest ein Ausgleichsgewicht (4) über den Walzenmittenbereich und einen Walzenendbereich erstreckt.

7. Heizwalze (1) nach einem der vorhergehenden Ansprüche, **dadurch gekennzeichnet, dass**
sich zumindest ein Ausgleichsgewicht (4) annähernd über den gesamten Walzenkörper erstreckt.

8. Heizwalze (1) nach einem der vorhergehenden Ansprüche, **dadurch gekennzeichnet, dass**
zumindest ein Ausgleichsgewicht (4) in Längsrichtung eine sich ändernde Querschnittsfläche aufweist.

9. Heizwalze (1) nach einem der vorhergehenden Ansprüche, **dadurch gekennzeichnet, dass**
zumindest ein Ausgleichsgewicht (4) in Längsrichtung eine gleichbleibende oder wenigstens gleichgroße Querschnittsfläche aufweist.

10. Heizwalze (1) nach Anspruch 9, **dadurch gekennzeichnet, dass**
sich die spezifische Masse des Ausgleichsgewichtes (4) entlang der Längsachse (5) vorzugsweise abschnittsweise ändert.

11. Heizwalze (1) nach einem der vorhergehenden Ansprüche, **dadurch gekennzeichnet, dass**
die Kanäle (8) teilweise von der Innenwand der Bohrung (3) begrenzt werden.

12. Heizwalze (1) nach Anspruch 11, **dadurch gekennzeichnet, dass**
die Kanäle (8) derart gestaltet sind, dass sich an der Innenwand der Bohrung (3) eine höhere Fliessgeschwindigkeit und/oder eine turbulente Strömung des Wärmeträgermediums ergibt.

## Claims

1. Heating roll (1) for treating a paper, board, tissue or another fibrous web in a machine for producing and/or finishing the same, having a roll body (2) which can be rotated about a central longitudinal axis (5) and which has a plurality of peripheral, axially parallel drilled holes (3) for a heat exchange medium to be led through, **characterized in that** in at least one drilled hole (3) there is a counterweight (4), which extends at least over a longitudinal section of the roll body (2) and has at least one channel (8) for a heat exchange medium to be led through.

2. Heating roll (1) according to Claim 1, **characterized in that** the drilled holes (3) are preferably distributed uniformly over the circumference of the roll body (2).

3. Heating roll (1) according to Claim 1 or 2, **characterized in that** the drilled holes (3) have the same radial spacing from the longitudinal axis (5) of the roll body (2).

4. Heating roll (1) according to one of the preceding claims, **characterized in that** at least one counterweight (4) extends over the roll central region.

5. Heating roll (1) according to one of the preceding claims, **characterized in that** at least one counterweight (4) extends over a roll end region.

6. Heating roll (1) according to one of the preceding claims, **characterized in that** at least one counterweight (4) extends over the roll central region and a roll end region.

7. Heating roll (1) according to one of the preceding claims, **characterized in that** at least one counterweight (4) extends approximately over the entire roll body.

8. Heating roll (1) according to one of the preceding claims, **characterized in that** at least one counterweight (4) has a cross-sectional area that changes in the longitudinal direction.

9. Heating roll (1) according to one of the preceding claims, **characterized in that** at least one counterweight (4) has a constant or at least equal-sized cross-sectional area in the longitudinal direction.

10. Heating roll (1) according to Claim 9, **characterized in that** the specific mass of the counterweight (4) preferably changes section by section along the longitudinal axis (5).

11. Heating roll (1) according to one of the preceding claims, **characterized in that** the channels (8) are bounded partly by the inner wall of the drilled hole (3).

12. Heating roll (1) according to Claim 11, **characterized in that** the channels (8) are configured in such a way that the result on the inner wall of the drilled hole (3) is a higher flow velocity and/or turbulent flow of the heat exchange medium.

## Revendications

1. Rouleau chauffant (1) pour traiter une bande de papier, carton, papier-tissu ou une autre bande fibreuse dans une machine de fabrication et/ou d'amélioration de ladite bande, comprenant un corps de rouleau (2) pouvant tourner autour d'un axe longitudinal central (5) et présentant plusieurs alésages périphériques d'axes parallèles (3) pour le passage d'un fluide caloporteur, **caractérisé en ce qu'**
au moins dans un alésage (3) est prévu un poids d'équilibrage (4) qui s'étend au moins sur une portion longitudinale du corps de rouleau (2) et qui possède au moins un canal (8) pour le passage du fluide caloporteur.

2. Rouleau chauffant (1) selon la revendication 1, **caractérisé en ce que**
les alésages (3) sont de préférence répartis uniformément sur toute la périphérie du corps de rouleau (2).

3. Rouleau chauffant (1) selon la revendication 1 ou 2, **caractérisé en ce que**
les alésages (3) sont à la même distance radiale de l'axe longitudinal (5) du corps de rouleau (2).

4. Rouleau chauffant (1) selon l'une quelconque des revendications précédentes, **caractérisé en ce qu'**
au moins un poids d'équilibrage (4) s'étend sur la région centrale du rouleau.

5. Rouleau chauffant (1) selon l'une quelconque des revendications précédentes, **caractérisé en ce qu'**
au moins un poids d'équilibrage (4) s'étend sur une région d'extrémité du rouleau.

6. Rouleau chauffant (1) selon l'une quelconque des revendications précédentes, **caractérisé en ce qu'**
au moins un poids d'équilibrage (4) s'étend sur la région centrale du rouleau et sur une région d'extrémité du rouleau.

7. Rouleau chauffant (1) selon l'une quelconque des revendications précédentes, **caractérisé en ce qu'**
au moins un poids d'équilibrage (4) s'étend approximativement sur tout le corps de rouleau.

8. Rouleau chauffant (1) selon l'une quelconque des revendications précédentes, **caractérisé en ce qu'**
au moins un poids d'équilibrage (4) présente, dans la direction longitudinale, une surface de section transversale variable.

9. Rouleau chauffant (1) selon l'une quelconque des revendications précédentes, **caractérisé en ce qu'**
au moins un poids d'équilibrage (4) présente, dans la direction longitudinale, une surface de section transversale uniforme ou au moins de même taille.

10. Rouleau chauffant (1) selon la revendication 9, **caractérisé en ce que**
la masse spécifique du poids d'équilibrage (4) le long de l'axe longitudinal (5) varie de préférence par portions.

11. Rouleau chauffant (1) selon l'une quelconque des revendications précédentes, **caractérisé en ce que**
les canaux (8) sont limités en partie par la paroi intérieure de l'alésage (3).

12. Rouleau chauffant (1) selon la revendication 11, **caractérisé en ce que**
les canaux (8) sont configurés de telle sorte qu'une vitesse d'écoulement plus élevée et/ou qu'un écoulement turbulent du fluide caloporteur soit produit(e) au niveau de la paroi intérieure de l'alésage (3).
